# EUROPÄISCHE PATENTSCHRIFT

(11) **EP 0 389 671 B1**
(45) Veröffentlichungstag und Bekanntmachung des Hinweises auf die Patenterteilung: **08.09.1993**
(21) Anmeldenummer: 89115664.8
(22) Anmeldetag: 25.08.1989
(51) Int. Cl.: A44C 5/10

(54) **Gliederarmband**
Link bracelet
Bracelet à maillons

(30) Priorität: 31.03.1989 DE 3910403
(43) Veröffentlichungstag der Anmeldung: 03.10.1990
(73) Patentinhaber: IWC INTERNATIONAL WATCH CO., CH-8201 Schaffhausen (CH)
(72) Erfinder: Schmidt, Lothar, CH-8404 Winterthur (CH)
(74) Vertreter: Klein, Thomas, Dipl.-Ing. (FH)

(56) Entgegenhaltungen:
- EP-A- 0 229 908
- CH-A- 667 784
- DE-B- 1 120 195
- US-A- 2 780 830
- US-A- 3 837 163
- US-A- 4 089 161

## Beschreibung

Die Erfindung bezieht sich auf ein Gliederarmband, insbesondere für Armbanduhren, mit gelenkig miteinander verbundenen Einzelgliedern, wobei ein erstes Einzelglied an seiner einen, einem benachbarten zweiten Einzelglied zugewandten Seite einen durch zueinander parallele, in Längsrichtung des Bandes gerichtete Ansätze gebildeten, zum benachbarten zweiten Einzelglied hin offenen Führungsschacht aufweist, zwischen dessen beiden in Längsrichtung des Bandes sich erstreckenden Seitenwänden ein in den Führungsschacht ragender und an dessen beiden Seitenwänden anliegender Führungsteil des benachbarten zweiten Einzelgliedes um eine sich quer zur Längsrichtung des Bandes erstreckende Schwenkachse schwenkbar geführt ist, die im Bereich des Führungsschachts durch durchgehende Bohrungen in den einander benachbarten Einzelgliedern hindurchgeführt ist, wobei in der durchgehenden Bohrung des Führungsteils eine Hülse angeordnet ist, deren Außendurchmesser größer ist als der Durchmesser der in den Ansätzen ausgebildeten Bohrungen.

Bei derartigen bekannten Gliederarmbändern besteht das Problem, daß entweder die Schwenkachsen fest angeordnet sind und so eine Demontage der Einzelglieder nicht möglich ist oder daß die Schwenkachsen entgegen Federn in eine Position verschiebbar sind, in der die einander benachbarten Einzelglieder voneinander lösbar sind.

Aus der US-A-38 37 163 ist ein Gliederarmband der eingangs genannten Art bekannt. Dabei sind sowohl in den Bohrungen der Ansätze als auch in der Bohrung des Führungsteils Hülsen aus Plastic fest eingesetzt. Die Schwenkachse durchragt mit radialem Spiel die Hülsen-Bohrung des Führungsteils während sie mit Preßpassung in den Bohrungen der Ansätze gehalten ist.

Die US-A-40 89 161 zeigt ein Gliederarmband mit mehreren zueinander parallelen Reihen von Einzelgliedern, die um etwa halbe Länge zueinander versetzt sind und über sich quer zur Längserstreckung des Bandes erstreckende Schwenkachsen gelenkig miteinander verbunden sind. Die Schwenkachsen durchragen dabei jeweils in den Endbereichen der Einzelglieder ausgebildete Ausnehmungen. Mit ihren Endbereichen sind die Schwenkachsen mit Preßpassung in den Ausnehmungen der seitlich äußeren Einzelglieder eingesetzt, während der die mittleren Einzelglieder durchragende Bereich der Schwenkachsen locker von einer Hülse umschlossen ist, die wiederum mit Spiel die Ausnehmungen der mittleren Einzelglieder durchragt.

Weiterhin ist aus der EP-A-0 229 908 ein Gliederarmband bekannt, das aus nebeneinanderliegenden, in Bandlängsrichtung zueinander versetzten Bandgliedern besteht, durch die quer zur Bandlängsrichtung Bohrungen hindurchgehen, in welchen durchgehende Schwenkachsen angeordnet sind. Die Schwenkachsen sind als Hülsen ausgebildet, deren Enden radial nach außen hervorstehende Rastnocken besitzen und in entsprechende Ausnehmungen in den äußeren Bandgliedern ragen.

Um ein radial nach innen federn der Bereiche der Rastnocken zu verhindern sind Blockierzapfen in die Bohrungen der Schwenkachsen eingeführt.

Aufgabe der Erfindung ist es, ein Gliederarmband der eingangs genannten Art zu schaffen, das leicht montierbar und demontierbar ist sowie einen wenige einfache Bauteile erfordernden verschleißarmen Aufbau besitzt.

Diese Aufgabe wird erfindungsgemäß dadurch gelöst, daß die Hülse die Schwenkachse umschließend mit Reib- oder Kraftschluß auf der Schwenkachse gehalten und mit radialem Spiel in der durchgehenden Bohrung des Führungsteils angeordnet ist. Zur Montage wird eine Hülse in die durchgehende Bohrung des Führungsteils eines zweiten Einzelgliedes eingeführt und dieses Einzelglied mit dem Führungsteil in den Führungsschacht eines ersten Einzelgliedes eingesetzt. Nun wird eine Schwenkachse durch die durchgehenden Bohrungen der Ansätze und des Führungsteils hindurchgeschoben, wobei sie auch durch die Bohrung der Hülse hindurchgeführt wird. Nach eingeführter Schwenkachse wird die Hülse durch Reib- oder Kraftfluß auf der Schwenkachse gehalten und bildet mit ihren freien Enden Anschläge, die an den Seitenwänden des Führungsschachtes anliegen und so ein selbsttätiges Verschieben der Schwenkachse aus ihrer Einbaulage verhindern.

Zur Demontage braucht die Schwenkachse nur mittels eines Dorns aus den durchgehenden Bohrungen und der Hülse herausgeschoben werden, wobei durch die Schiebekraft die Haltekraft der Hülse auf der Schwenkachse überwunden wird.

Sowohl die Montage als auch die Demontage sind leicht von Hand, aber auch auf einfache Weise in einer Vorrichtung durchführbar. Diese ermöglicht eine automatisierte Bandmontage und Banddemontage.

Da weder bei der Montage noch bei der Demontage eine Beschädigung der Bauteile erfolgt, können diese immer wieder verwandt werden.

Aufgrund dessen, daß die Hülse mit radialem Spiel in der durchgehenden Bohrung des Führungsteils angeordnet ist, so kommt es bei einem Relativverschwenken zweier Einzelglieder zueinander zu einer Reibung zwischen der zylindrischen Wand der durchgehenden Bohrung des Führungsteils und der zylindrischen Mantelfläche der Hülse. Da diese beiden Flächen aufgrund des großen Durchmessers und der großen Länge relativ groß sind, ist die Flächenpressung zwischen diesen Flächen und damit auch die Abnutzung sehr gering. Auf diese Weise wird eine Defektanfälligkeit des Bandes gering gehalten.

Außerdem ermöglicht diese Ausbildung ein ungehindertes Aufweiten der Hülsen beim Einführen der Schwenkachse.

Entspricht die Länge der Hülse etwa der Breite des Führungsanteils, so können Schwenkachsen mit einer der Breite der Einzelglieder entsprechenden Länge benutzt werden, ohne daß es zu einem seitlichen Hervorstehen der Schwenkachsen von den Einzelgliedern kommen kann.

In einer besonders einfachen Ausgestaltung ist die Hülse ein spannstiftartiger längsgeschlitzter Rohrzylinder, der mit radial nach innen federnder Vorspannung auf der Schwenkachse anordenbar ist. Damit sind einfach aufgebaute und leicht herstellbare Bauteile verwendbar, die einen kostengünstigen Aufbau ermöglichen.

Ist die Schwenkachse mit Gleitpassung in den durchgehenden Bohrungen der Ansätze gelagert, so ist zwar ein relativ leichtes Einführen der Schwenkachse möglich. Da diese aber meist geringe Achsabweichungen aufweist und damit in ihrer Einbaulage in geringem Umfang in ihrer Bohrung verklemmt, kommt es bei einem Verschwenken zweier Einzelglieder nicht zu einem Verdrehen der Schwenkachse in den durchgehenden Bohrungen der Ansätze und somit dort auch nicht zu einem Verschleiß. Ein relatives Verdrehen erfolgt nur zwischen der Hülse und der durchgehenden Bohrung des Führungsteils.

Zum leichteren Einführen der Schwenkachse in der Bohrung der Hülse kann die Schwenkachse an ihren freien Enden mit einer Fase verbunden sein.

Weist die Schwenkachse in ihrem in der durchgehenden Bohrung des Führungsteils angeordneten Bereich einen geringeren Durchmesser auf als in den in den durchgehenden Bohrungen der Ansätze angeordneten Bereichen, so kommt beim Einführen der Schwenkachse zu einem Einrasten der Hülse bei Erreichen der korrekten Einbaulage.

Die Schwenkachse kann aus zwei Teilachsen bestehen, die jeweils eine durchgehende Bohrung des Ansatzes sowie einen Teil der durchgehenden Bohrung des Führungsteils durchragen.

Bestehen die Einzelglieder aus Titan und die Hülse und/oder die Schwenkachse aus Silber bzw. sind diese an ihrer Oberfläche versilbert, so kommt es nur zu einem geringen Verschleiß des Gliederarmbandes und somit zu einer geringeren Defektanfälligkeit.

Ein Ausführungsbeispiel der Erfindung ist in der Zeichnung dargestellt und wird im folgenden näher beschrieben. Es zeigen
- Figur 1: eine Schnittansicht des Gliederarmbandes
- Figur 2: eine Seitenansicht des Gliederarmbandes nach Figur 1
- Figur 3: eine Ansicht einer Schwenkachse nach Figur 1
- Figur 4: eine Querschnittsansicht einer Hülse nach Figur 1
- Figur 5: eine Seitenansicht der Hülse nach Figur 4.

In den Figuren ist ein aus drei Einzelgliedern 1 bestehendes Gliederarmband dargestellt. Die Einzelglieder 1 weisen an ihrer einen, dem benachbarten Einzelglied 1 zugewandten Seite einen zu diesem Einzelglied 1 hin offenen Führungsschacht 2 auf, der durch zwei zueinander parallele, in Längsrichtung des Gliederarmbandes gerichtete Ansätze 3 gebildet ist.

Zwischen die beiden in Längsrichtung des Bandes sich erstreckenden Seitenwände 4 des Führungsschachtes 2 ragt ein Führungsteil 5 in diesen hinein, der an dem benachbarten Einzelglied 1 von diesem hervorstehend ausgebildet ist.

Im Bereich des Führungsschachtes 2 erstrecken sich quer zur Längsrichtung des Bandes koaxial zueinander durch die Ansätze 3 und den Führungsschacht 2 durchgehende Bohrungen 6 und 7. Die Bohrung 7 des Führungsansatzes besitzt einen deutlich größeren Durchmesser als die Bohrungen 6.

In der Bohrung 7 ist eine als spannstiftartiger mit einem Längsschlitz 11 versehener Rohrzylinder ausgebildete Hülse 8 angeordnet, deren Länge etwa der Breite des Führungsteils 5 entspricht und die radiales Spiel in der Bohrung 7 besitzt. Der Außendurchmesser der Hülse 8 ist größer als der Durchmesser der Bohrung 6, so daß die Hülse 8 mit ihren Stirnseiten an den Seitenwänden 4 in Anlage ist.

Durch die Bohrungen 6 sowie die Bohrung der Hülse 8 sind bolzenförmige Schwenkachsen 9 hindurchgeführt, deren Länge etwa der Breite der Einzelglieder 1 entspricht. In ihrem in der Bohrung 8 befindlichen Bereich besitzt die Schwenkachse 9 einen leicht geringeren Durchmesser als in ihren in den Bohrungen 6 befindlichen Bereichen. In diesem Bereich geringeren Durchmessers umschließt die Hülse 8 die Schwenkachse 9 mit radial nach innen federnder Vorspannung und ist somit kraftschlüssig auf der Schwenkachse 9 gehalten.

Um ein leichtes Einführen der Schwenkachse 9 in die Hülse 8 zu ermöglichen, weist die Schwenkachse 9 in ihren freien Enden jeweils eine Fase 10 auf.

Wie in Figur 2 zu sehen ist, besitzen die Einzelglieder 1 auf ihrer Oberseite rechteckige, die Führungsschächte 2 und Führungsteile 5 abdeckende Sichtplatten 12.

## Patentansprüche

1. Gliederarmband, insbesondere für Armbanduhren, mit gelenkig miteinander verbundenen Einzelgliedern (1), wobei ein erstes Einzelglied (1) an seiner einen, einem benachbarten zweiten Einzelglied (1) zugewandten Seite einen durch zueinander parallele, in Längsrichtung des Bandes gerichtete Ansätze (3) gebildeten, zum benachbarten zweiten Einzelglied (1) hin offenen Führungsschacht (2) aufweist, zwischen dessen beiden in Längsrichtung des Bandes sich erstreckenden Seitenwänden (4) ein in den Führungsschacht (2) ragender und an dessen beiden Seitenwänden (4) anliegender Führungsteil des benachbarten zweiten Einzelgliedes (1) um eine sich quer zur Längsrichtung des Bandes erstreckende Schwenkachse (9) schwenkbar geführt ist, die im Bereich des Führungsschachts (2) durch durchgehende Bohrungen (6,7) in den einander benachbarten Einzelgliedern (1) hindurchgeführt ist, wobei in der durchgehenden Bohrung (7) des Führungsteils (5) eine Hülse (8) angeordnet ist, deren Außendurchmesser größer ist als der Durchmesser der in den Ansätzen (3) ausgebildeten Bohrungen (6), dadurch gekennzeichnet, daß die Hülse (8) die Schwenkachse (9) umschließend mit Reib- oder Kraftschluß auf der Schenkachse (9) gehalten und mit radialem Spiel in der durchgehenden Bohrung (7) des Führungsteils (5) angeordnet ist.

2. Gliederarmband nach Anspruch 1, dadurch gekennzeichnet, daß die Länge der Hülse (8) etwa der Breite des Führungsteils (5) entspricht.

3. Gliederarmband nach einem der vorhergehenden Ansprüche, dadurch gekennzeichnet, daß die Hülse (8) ein spannstiftartiger, längsgeschlitzter Rohrzylinder ist, der mit radial nach innen federnder Vorspannung auf der Schwenkachse (9) anordenbar ist.

4. Gliederarmband nach einem der vorhergehenden Ansprüche, dadurch gekennzeichnet, daß die Schwenkachse (9) mit Gleitpassung in den durchgehenden Bohrungen (6) der Ansätze (3) gelagert ist.

5. Gliederarmband nach einem der vorhergehenden Ansprüche, dadurch gekennzeichnet, daß die Schwenkachse (9) an ihren freien Enden mit einer Fase (10) versehen ist.

6. Gliederarmband nach einem der vorhergehenden Ansprüche, dadurch gekennzeichnet, daß die Schwenkachse (9) an ihrem in der durchgehenden Bohrung (7) des Führungsteils (5) angeordneten Bereich (13) einen geringeren Durchmesser aufweist als in den in den durchgehenden Bohrungen (6) der Ansätze (3) angeordneten Bereichen.

7. Gliederarmband nach einem der vorhergehenden Ansprüche, dadurch gekennzeichnet, daß die Schwenkachse aus zwei Teilachsen besteht, die jeweils eine durchgehende Bohrung eines Ansatzes sowie einen Teil der durchgehenden Bohrung des Führungsteils durchragen.

8. Gliederarmband nach einem der vorhergehenden Ansprüche, dadurch gekennzeichnet, daß die Einzelglieder (1) aus Titan und die Hülse (8) und/oder die Schwenkachse (9) aus Silber besteht bzw. an ihrer Oberfläche versilbert sind.

## Claims

1. An expanding wrist strap, particularly for wrist watches, with individual elements (1) pivotally attached to each other, wherein a first individual element (1) has a guide indentation (2) on one of its sides facing an adjacent second individual element (1), which guide indentation is open towards the adjacent second individual element (1) and is formed by projections (3) which are parallel to each other in the longitudinal direction of the strap, a guide portion of the adjacent second individual element (1) projecting into the guide indentation (2) between the two sidewalls (4) of the guide indentation which extend in the longitudinal direction of the strap and being seated against the two sidewalls (4) of the guide indentation, and being pivotally guided about a pivot pin (9) extending transversely to the longitudinal direction of the strap, which pivot pin is guided in the region of the guide indentation (2) through bores (6, 7) passing through the mutually adjacent individual elements (1), wherein a sleeve (8), the external diameter of which is greater than the diameter of the bores (6) formed in the projections (3), is disposed in the bore (7) passing through the guide portion (5), characterised in that the sleeve (8) is held on the pivot pin (9) surrounding the pivot pin (9) with a frictional or non-positive connection and is disposed with a radial clearance in the bore (7) passing through the guide portion (5).

2. An expanding wrist strap according to claim 1, characterised in that the length of the sleeve (8) approximately corresponds to the width of the guide portion (5).

3. An expanding wrist strap according to one of the preceding claims, characterised in that the sleeve (8) is a longitudinally slotted cylindrical tube similar to a spring dowel sleeve, which can be disposed on the pivot pin (9) with a resilient initial stress acting radially inwards.

4. An expanding wrist strap according to any one of the preceding claims, characterised in that the pivot pin (9) is mounted in the bores (6) passing through the projections (3) with a sliding fit.

5. An expanding wrist strap according to any one of the preceding claims, characterised in that the pivot pin (9) is provided at its free ends with a chamfer (10).

6. An expanding wrist strap according to any one of the preceding claims, characterised in that the pivot pin (9) has a diameter in its region (13) disposed in the bore (7) passing through the guide portion (5) which is less than its diameter in its regions disposed in the bores (6) passing through the projections (3).

7. An expanding wrist strap according to any one of the preceding claims, characterised in that the pivot pin consists of two partial pins, each of which project through a bore passing through a projection and through part of the bore passing through the guide portion.

8. An expanding wrist strap according to any one of the preceding claims, characterised in that the individual elements (1) consist of titanium, and the sleeve (8) and/or the pivot pin (9) consist of silver or are silvered on their surfaces.

## Revendications

1. Bracelet à maillons, en particulier pour montres-bracelets, comportant des maillons individuels (1) reliés entre eux de façon articulée, dans lequel un premier maillon (1) présente, sur l'un de ses côtés, dirigé vers un deuxième maillon (1) voisin, un creux de guidage (2) ouvert vers le deuxième maillon (1) et formé par des prolongements parallèles (3) orientés dans le sens de la longueur du bracelet, creux de guidage (2) ayant deux parois latérales (4) qui s'étendent dans le sens de la longueur du bracelet et entre lesquelles une partie de guidage du deuxième maillon (1) voisin pénètre dans le creux de guidage (2), s'applique contre les deux parois latérales (4) de celui-ci et est guidée pour pouvoir pivoter autour d'un axe de pivotement (9) orienté transversalement à la direction longitudinale du bracelet et passant dans la zone du creux de guidage (2) par des perçages traversants (6, 7) ménagés dans les maillons (1) voisins, avec disposition dans le perçage transversant (7) de la partie de guidage (5) d'une douille (8) dont le diamètre extérieur est plus grand que le diamètre des perçages (6) formés dans les prolongements (3), caractérisé en ce que la douille (8) entoure l'axe de pivotement (9) et est maintenue sur cet axe par frottement ou par force et est disposée avec du jeu radial dans le perçage traversant (7) de la partie de guidage (5).

2. Bracelet à maillons selon la revendication 1, caractérisé en ce que la longueur de la douille (8) correspond à peu près à la largeur de la partie de guidage (5).

3. Bracelet à maillons selon une des revendications précédentes, caractérisé en ce que la douille (8) est un cylindre tubulaire fendu longitudinalement et semblable à une douille ou goupille de serrage élastique, qui peut être disposé sur l'axe de pivotement (9) avec une précontrainte élastique dirigée radialement vers l'intérieur.

4. Bracelet à maillons selon une des revendications précédentes, caractérisé en ce que l'axe de pivotement (9) est monté à ajustage glissant dans les perçages traversants (6) des prolongements (3).

5. Bracelet à maillons selon une des revendications précédentes, caractérisé en ce que l'axe de pivotement (9) est pourvu d'un chanfrein (10) à ses extrémités libres.

6. Bracelet à maillons selon une des revendications précédentes, caractérisé en ce que l'axe de pivotement (9) présente un plus faible diamètre sur sa portion (13) disposée dans le perçage traversant (7) de la partie de guidage (5) que sur les portions disposées dans les perçages traversants (6) des prolongements (3).

7. Bracelet à maillons selon une des revendications précédentes, caractérisé en ce que l'axe de pivotement est composé de deux axes partiels qui passent chacun par un perçage traversant d'un prolongement ainsi que par une partie du perçage traversant de la partie de guidage.

8. Bracelet à maillons selon une des revendications précédentes, caractérisé en ce que les maillons (1) sont en titane et la douille (8) et/ou l'axe de pivotement (9) est ou sont en argent ou argenté(s) à leur surface.
